# EUROPÄISCHE PATENTSCHRIFT

(11) **EP 1 130 151 B1**
(45) Veröffentlichungstag und Bekanntmachung des Hinweises auf die Patenterteilung: **13.11.2002**
(21) Anmeldenummer: 01810113.9
(22) Anmeldetag: 06.02.2001
(51) Int. Cl.: D05C 9/12

(54) **Stickmaschine, insbesondere Schiffchenstickmaschine**
Embroidery machine, especially shuttle embroidery machine
Machine à broder, en particulier machine à broder à navette

(30) Priorität: 29.02.2000 CH 3902000
(43) Veröffentlichungstag der Anmeldung: 05.09.2001
(73) Patentinhaber: Franz Lässer AG, CH-9444 Diepoldsau (CH)
(72) Erfinder: Lässer, Franz, 9444 Diepoldsau (CH)
(74) Vertreter: Hasler, Erich, Dr.

(56) Entgegenhaltungen:
- EP-A- 0 919 657

## Beschreibung

Die Erfindung betrifft eine Stickmaschine, insbesondere Schiffchenstickmaschine, mit einem beweglichen Gatter und mindestens einer ersten und einer zweiten Stoffwalze, welche an ihren Enden auf dem Gatter drehbar gelagert sind und mindestens einem Walzenlöffel, welcher in bezug auf die Länge der ihm zugeordneten Stoffwalze derart angeordnet ist, dass eine Durchbiegung der Stoffwalze durch das Spannen des Stoffes verhindert wird.

Im Werk von Schöner, Spitzen, Enzyklopädie der Spitzentechniken, VEB Fachbuchverlag Leipzig 1980, S. 318, wird das Gatter und seine Steuerung beschrieben. Das Gatter ist ein rechteckiger, in der Regel senkrecht und beweglich in der Maschine untergebrachter Stickrahmen, dessen Ausmasse der Grösse der Maschine angepasst sind. Die Gatterseitenteile enthalten Lagervorrichtungen für die Stoffwalzen. Zwischen je zwei Stoffwalzen ist jeweils der Stoff gespannt Die beiden Enden jeder Stoffwalze enthalten Sperräder, die mit den in den Gatterseitenteilen angebrachten Sperrvorrichtungen in Verbindung sind. Die Sperrvorrichtungen sorgen für die Spannung des zu bestickenden Stoffs. Der noch unbestickte Stoff wird auf die jeweils untere Walze gewickelt und nach oben abgezogen. Seitlich wird der Stoff nach jeder Spannetappe auf die mit Stacheln besetzten Seitenspannstäbe geheftet. Diese sind durch verstellbare Seitenstabhalter mit dem Gatter verbunden. Das Gatter ist in der Maschine beweglich. Seine Bewegung wird durch das Stickprogramm gesteuert. Ohne die Bewegung des Gatters könnte kein Stich entstehen, also kein Auftragen von Faden auf den Stickboden erfolgen, denn der sogenannte Stich beinhaltet nicht nur den Durchzug des Fadens durch den Stoff, sondern auch dessen Wegstreckenlegung auf dem Stoff entsprechend der vom Stickprogramm vorgegebenen Stichlänge. Moderne Stickmaschinen weisen eine etwas andere Gatterkonstruktion auf als die im zitierten Werk von Schöner beschrieben. Für das Verständnis der nachfolgend beschriebenen Erfindung genügt es im wesentlichen, sich zu merken, dass der zu bestickende Stoff zwischen zwei Stoffwalzen gespannt ist.

Beim Spannen des Stoffes, auch Stickboden genannt, haben die Stoffwalzen die Tendenz sich durchzubiegen. Um dies zu vermeiden ist es bereits seit Jahrzehnten gebräuchlich, über die Länge der jeweiligen Stoffwalze verteilt sogenannte Walzenlöffel anzuordnen, welche die Stoffwalze entgegen der Spannkraft im Stoff abstützen.

Im zitierten Werk von Schöner wird auf Seite 312 erwähnt, dass die 1974 erschienene Hochleistungsstickmaschine "Saurer 1040" eine maximale Stichleistung von 170 in der Minute aufweist, diese Stickleistung jedoch durch die Maschinen von Zanggs 117R und 117S, die 200 Umdrehungen je Minute leisten, übertroffen wurden. Die neuesten Stickmaschinen arbeiten aber bereits mit bis zu 600 Stichen pro Minute. Es hat sich jedoch gezeigt, dass bei so hohen Geschwindigkeiten sporadisch ein sogenanntes Übersticken oder Untersticken des Stickmusters auftreten kann. Das sporadische Überoder Untersticken, bei dem die Nadeln an einem falschen Ort in den Stoff eintreten, war jeweils nicht überall auf dem Stickboden festzustellen. Verschiedene Anhaltspunkte deuteten darauf hin, dass die Ursache dafür in resonanten Schwingungen der Stoffwalze zu suchen war. Die Ursache konnte aber auch dadurch nicht behoben werden, dass der Stoffwalzendurchmesser praktisch verdoppelt wurde, um Resonanz zu vermeiden und eine grössere Stabilität der Stoffwalzen zu erreichen.

Es ist somit Aufgabe der vorliegenden Erfindung, bei einer Stickmaschine der eingangs erwähnten Gattung, welche mit hohen Tourenzahlen laufen, ein Übersticken und Untersticken zu vermeiden.

Erfindungsgemäss wird diese Aufgabe durch mindestens einen weiteren Walzenlöffel gelöst, welcher auf der dem genannten Walzenlöffel gegenüberliegenden Seite der Stoffwalze angeordnet ist. Es hat sich gezeigt, dass dadurch das vorher beobachtete Übersticken oder Untersticken vermieden wird. Wie nachträglich festgestellt wurde, ist bei den meisten zu verarbeitenden Stoffen das beschriebene Problem nicht aufgetreten, sondern bloss, wenn zwischen den Stoffwalzen ein sehr dehnbarer Stoff, z.B. Tüll, eingespannt wurde. In solchen Fällen genügten offenbar die durch Spannen des Stoffes erzeugten Kräfte nicht mehr, die Stoffwalzen ruhig zu halten. Es kann vermutet werden, dass sich bei hohen Tourenzahlen Gatterbeschleunigungen ergaben, die die Stoffwalzen von den üblichen Walzenlöffeln abhoben und den Stoff streckten, so dass es zum Übersticken oder Untersticken kam. Dadurch aber, dass erfindungsgemäss ein oder mehrere weitere Walzenlöffel auf der gegenüberliegenden Seite der Stoffwalze vorgesehen werden, wird die Stoffwalze derart festgehalten, dass sie sich weder in der einen oder anderen Richtung verbiegen und den Stoff zwischen den Stoffwalzen strecken kann. Damit wird auch bei sehr hohen Tourenzahlen der Stickmaschine das vorher beobachtete Übersticken oder Untersticken vermieden.

Je nach der Länge des Gatters können mehrere der erstgenannten Walzenlöffel und mehrere der weiteren Walzenlöffel über die Länge der Stoffwalze verteilt angeordnet sein.

Zweckmässigerweise ist jeweils der weitere Walzenlöffel zur Stoffwalze hin und weg von dieser verschiebbar. Die weiteren Walzenlöffel können somit von der Stoffwalze abgehoben werden, um ein Drehen der Stoffwalzen zu ermöglichen.

Ein Aktuator, z.B. ein pneumatischer Zylinder kann vorgesehen sein, um den weiteren Wellenlöffel gegen die Stoffwalze zu drücken bzw. von dieser abzuheben. Dabei ist es vorteilhaft, wenn sämtliche Aktuatoren durch die Maschinensteuerung gleichzeitig betätigbar sind, wenn nach dem Besticken eines Teils der Stoffbahn der bestickte Stoff auf eine der Walzen aufgewickelt und unbestickter Stoff von der anderen Walze abgezogen wird.

Wenn das Gatter Gatterstützen aufweist, welche längserstreckende Rahmenteile miteinander verbinden, erweist es sich als zweckmässig, sowohl den erstgenannten Walzenlöffel als auch den weiteren Walzenlöffel an der Gatterstütze oder im Bereich der Gatterstütze anzuordnen. Dadurch wird eine hohe Stabilität gewährleistet.

Vorteilhaft ist der Aktuator ein pneumatischer Zylinder und der pneumatische Zylinder zusammen mit dem weiteren Walzenlöffel und einer Rohrschelle eine an einem rohrförmigen Rahmenteil des Gatters befestigbare Baueinheit. Dies ergibt eine einfache Konstruktion.

Ein Ausführungsbeispiel der Erfindung wird nun unter Bezugnahme auf die Zeichnung beschrieben. Es zeigt:
- Figur 1:: eine Seitenansicht des Gatters, teilweise im Schnitt, wobei die obere und die untere Stoffwalze und der stationäre und der verschiebbare Walzenlöffel ersichtlich sind,
- Figur 2:: eine perspektivische Darstellung einer Stoffwalze von Fig. 1, wobei sich der verschiebbare Walzenlöffel in abgehobener Stellung befindet, um eine Drehung der Stoffwalze zu ermöglichen und
- Figur 3:: eine Baueinheit mit einem verschiebbaren Walzenlöffel.

Bevor näher auf die Erfindung eingegangen wird, wird vorerst ein Ausführungsbeispiel eines Gatters beschrieben. Figur 1 zeigt das Gatter 11 mit den Stoffwalzen 13 und 15, zwischen welchen der Stoff 17, auch Stickboden genannt, aufgespannt ist. Es ist ersichtlich, dass die obere und die untere Gatterregion grundsätzlich spiegelsymmetrisch ausgebildet sind, so dass es zum Verständnis des Gatteraufbaus genügt, die obere Gatterhälfte zu beschreiben. Das Gatter 11 kann sich sowohl vertikal als auch horizontal bewegen. Der Vertikalbewegung dienen die Höhenschieber 19. Der jeweilige Höhenschieber 19 besitzt Führungsrollen 21, die in einer Führungsbahn 23 des Maschinengestells laufen können. Je nach der Länge des Gatters sind zwei oder mehr Höhenschieber 19 und entsprechende Führungsbahnen 23 vorhanden. Bei einer Sticklänge von zwanzig Metern können es beispielsweise sechs Höhenschieber sein. Am Höhenschieber 19 sind Rollen 25 angeordnet, welche eine Horizontalbewegung der Gatterstrasse 27 erlauben. Fest verbunden mit jeder Gatterstrasse 27 ist das Gatterbogenrohr 29, welches einen rohrförmigen Rahmenteil darstellt, der sich über die ganze Länge des Gatters erstreckt Die obere und die untere Gatterstrasse sind in einem U-Profil 31 angeordnet, und diese U-Profile sind über die Gatterstütze 33 miteinander verbunden. An der Gatterstütze 33 ist für jede Stoffwalze 13,15 ein Walzenlöffel 35 vorgesehen. Der Walzenlöffel 35 ist stationär. Es kann aber eine Schraubbefestigung vorgesehen sein, um eine Justage des Walzenlöffels 35 entlang der Gatterstütze 33 zu ermöglichen.

Der bisherige Beschrieb entspricht bekanntem Stand der Technik. Nachfolgend wird nun unter Bezugnahmen auf die Figuren 1 bis 3 die erfindungsgemässe Ausbildung der Stickmaschine beschrieben.

In Figur 2 ist wiederum der Höhenschieber 33, die U-Schiene 31, die Gatterstrasse 27 und das Gatterbogenrohr 29 ersichtlich. Ebenfalls dargestellt ist die obere Stoffwalze 13 und deren Abstützung durch den stationären Walzenlöffel 35. In Figur 2 ist auch die Baueinheit 37 mit dem verschiebbaren Walzenlöffel 43 dargestellt. Der Aufbau dieser Baueinheit 37 und ihre Verwendung auf der Stickmaschine wird nun unter Bezugnahme auf die Figuren 1 bis 3 näher beschrieben.

Die Baueinheit 37 weist einen Aktuator, z.B. einen pneumatischen Zylinder 39, auf, an dessen Kolben 41 ein Walzenlöffel 43 angeordnet ist. Vom Walzenlöffel 43 aus erstrecken sich zwei Bolzen 45, welche durch Führungen 47 geführt sind. Pressluftleitungen 49,51 führen zum pneumatischen Zylinder 39, wobei durch Anlegen von Druck an die Leitung 49 der Walzenlöffel 43 gegen die Stoffwalze 13 bzw. 15 gepresst werden kann (Fig. und 3) währenddem durch Druck in der Leitung 51 der Walzenlöffel 43 von der Stoffwalze abgehoben wird (Fig. 2). Der pneumatische Zylinder 39 ist mit einer Rohrschelle 53 verbunden, welche der Befestigung der Baueinheit 37 am Gatterbogenrohr 29 dient. Die Befestigung erfolgt mit den Schrauben 55.

Als Aktuator 39 könnte statt eines pneumatischen Zylinders auch ein hydraulischer Zylinder, ein elektromagnetisches Element oder eine mechanische Einrichtung dienen. Die Aktuatoren 39 sind durch die Maschinensteuerung steuerbar, wenn Stoff aufgespannt oder nachgewellt werden soll.

Zusammenfassend kann folgendes festgehalten werden: Das Gatter 11 der Stickmaschine trägt eine obere 13 und eine untere Stoffwalze 15 zwischen denen der zu bestickende Stoff 17 gespannt ist. Über die Länge jeder Stoffwalze 13,15 (Fig. 1) verteilt, sind in Abständen voneinander mehrere stationäre Walzenlöffel 35 angeordnet. Diese verhindern ein Durchbiegen der Stoffwalze 13,15 infolge der Spannung im Stoff 17. Auf der gegenüberliegenden Seite der Stoffwalze 13,15 sind weitere Walzenlöffel 43 vorgesehen, welche z.B. durch die Kraft eines pneumatischen Zylinders 39 an die Stoffwalze 13,15 angepresst werden können, um zusammen mit der durch die Spannung im Stoff 17 ausgeübten Kraft, die Stoffwalze 13,15 auch dann in ständigem Kontakt mit den stationären Walzenlöffeln zu halten, wenn die Maschine mit sehr hoher Tourenzahl läuft.

## Patentansprüche

1. Stickmaschine, insbesondere Schiffchenstickmaschine, mit einem beweglichen Gatter 11 und mindestens einer ersten und einer zweiten Stoffwalze (13,15), welche an ihren Enden auf dem Gatter (11) drehbar gelagert sind, und mindestens einem Walzenlöffel (35), welcher in bezug auf die Länge der ihm zugeordneten Stoffwalze (13,15) derart angeordnet ist, dass eine Durchbiegung der Stoffwalze (13,15) durch das Spannen des Stoffes (17) verhindert wird, **gekennzeichnet durch** mindestens einen weiteren Walzenlöffel (43), welcher auf der dem erstgenannten Walzenlöffel (35) gegenüberliegenden Seite der Stoffwalze (13,15) angeordnet ist.

2. Stickmaschine nach Anspruch 1, **dadurch gekennzeichnet, dass** mehrere der erstgenannten Walzenlöffel (35) und mehrere der weiteren Walzenlöffel (43) über die Länge der Stoffwalze (13,15) verteilt angeordnet sind.

3. Stickmaschine nach Anspruch 1 oder 2, **dadurch gekennzeichnet, dass** der weitere Walzenlöffel (43) zur Stoffwalze (13,15) hin und weg von dieser verschiebbar ist.

4. Stickmaschine nach Anspruch 3, **dadurch gekennzeichnet, dass** ein Aktuator (39), z.B. ein pneumatischer Zylinder, vorgesehen ist, um den weiteren Wellenlöffel (43) gegen die Stoffwalze (13,15) zu drücken bzw. von dieser abzuheben.

5. Stickmaschine nach Anspruch 4, **dadurch gekennzeichnet, dass** sämtliche Aktuatoren (39) durch die Maschinensteuerung gleichzeitig betätigbar sind.

6. Stickmaschine nach einem der Ansprüche 1 bis 5, bei welcher das Gatter Gatterstützen (33) aufweist, welche längs erstreckende Rahmenteile miteinander verbindet, **dadurch gekennzeichnet, dass** sowohl der erstgenannte Walzenlöffel (35) als auch der weitere Walzenlöffel (43) an der Gatterstütze oder im Bereich der Gatterstütze (33) angeordnet ist.

7. Stickmaschine nach einem der Ansprüche 1 bis 6, bei welcher die sich längs erstreckenden Rahmenteile als Rohr (29) ausgebildet sind, **dadurch gekennzeichnet, dass** der Aktuator (39) ein pneumatischer Zylinder ist und dass der pneumatische Zylinder zusammen mit dem weiteren Walzenlöffel (43) und einer Rohrschelle (53) eine am Rohr (29) befestigbare Baueinheit (37) bildet.

## Claims

1. An embroidery machine, in particular a shuttle embroidery machine, comprising a movable embroidery frame (11) and at least one first and one second fabric shafts (13,15) rotatably supported at their ends in the embroidery frame, and at least one fabric shaft support (35) located with respect to the corresponding fabric shaft (13,15) such as to prevent bending of the fabric shaft on tensioning of the fabric (17), **characterised by** at least one further fabric shaft support (43) being located on the side of the fabric shaft (13,15) opposite to the side where the first mentioned support (35) is located.

2. An embroidery machine according to claim 1, **characterised in that** a plurality of the first mentioned fabric shaft supports (35) and a plurality of the further fabric shaft supports (43) are distributed over the-length of the fabric shafts (13,15).

3. An embroidery machine according to claim 1 or 2, **characterised in that** the further fabric shaft support (43) is movable to and from the fabric shaft (13,15).

4. An embroidery machine according to claim 3, **characterised in that** an actuator (39), e.g. a pneumatic cylinder, is provided to press the further fabric shaft support (43) to the fabric shaft (13,15) or to withdraw it therefrom.

5. An embroidery machine according to claim 4, **characterised in that** all actuators (39) are simultaneously actuatable by the control unit of the machine.

6. An embroidery machine according to one of the claims 1 to 5, on which the embroidery frame comprises frame members (33) connecting longitudinally extending frame portions, **characterised in that** both the first mentioned fabric shaft support (35) and the further fabric shaft support are located at the frame member or in the region of the frame member (33).

7. An embroidery machine according to one of the claims 1 to 6, on which the longitudinally extending frame portions are tubular, **characterised in that** the actuator (39) is a pneumatic cylinder and **in that** the pneumatic cylinder together with the further fabric shaft support (43) and a pipe champ (53) form an unit capable of being connected on a tubular frame portion (29).

## Revendications

1. Machine à broder, notamment machine à broder à navette, comprenant un cadre mobile (11) et au moins un premier et un deuxième rouleaux porte-tissu (13,15) qui sont montés rotatifs sur le cadre (11) à leurs extrémités, et au moins une cuiller de rouleau (35) qui est disposée, relativement à la longueur du rouleau porte-tissu (13, 15) qui lui correspond, de manière à empêcher qu'une flexion du rouleau porte-tissu (13, 15) se produise sous l'effet de la tension du tissu (17), **caractérisée par** au moins une autre cuiller de rouleau (43) qui est disposée sur le côté du rouleau porte-tissu (13, 15) qui est à l'opposé de la première cuiller de rouleau (35).

2. Machine à broder selon la revendication 1, **caractérisée en ce que** plusieurs des cuillers de rouleau citées en premier lieu (35) et plusieurs des autres cuillers de rouleau (43) sont réparties sur la longueur du rouleau porte-tissu (13, 15).

3. Machine à broder selon la revendication 1 ou 2, **caractérisée en ce que** l'autre cuiller de rouleau (43) peut être éloignée ou rapprochée du rouleau porte-tissu (13, 15).

4. Machine à broder selon la revendication 3 **caractérisée en ce qu'**il est prévu un actionneur (39), par exemple un cylindre pneumatique, pour presser l'autre cuiller de rouleau (43) contre le rouleau porte-tissu (13, 15) ou l'en éloigner.

5. Machine à broder selon la revendication 4, **caractérisée en ce que** tous les actionneurs (39) peuvent être actionnés simultanément par la commande de la machine.

6. Machine à broder selon une des revendications 1 à 5, dans laquelle le cadre présente un appui de cadre (33) qui relie entre elles des parties de cadre s'étendant longitudinalement, **caractérisée en ce qu'**aussi bien la première cuiller de rouleau (35) que l'autre cuiller de rouleau (43) sont disposées sur l'appui de cadre ou dans la région de l'appui de cadre (33).

7. Machine à broder selon une des revendications 1 à 6, dans laquelle les parties de cadre s'étendant longitudinalement sont réalisées sous la forme d'un tube (29), **caractérisée en ce que** l'actionneur (39) est un cylindre pneumatique et **en ce que** le cylindre pneumatique forme, avec l'autre cuiller de rouleau (43) et un collier de tube (53), un module (37) qui peut être fixé au tube (29).
